# EUROPÄISCHE PATENTSCHRIFT

(11) **EP 0 451 234 B1**
(45) Veröffentlichungstag und Bekanntmachung des Hinweises auf die Patenterteilung: **20.01.1993**
(21) Anmeldenummer: 90914897.5
(22) Anmeldetag: 19.10.1990
(51) Int. Cl.: F24H 1/26, F24H 9/14

(54) **HEIZKESSEL ZUM VERBRENNEN FLÜSSIGER ODER GASFÖRMIGER BRENNSTOFFE**
BOILER HEATED BY LIQUID OR GASEOUS FUEL
CHAUDIERE POUR COMBUSTIBLES LIQUIDES OU GAZEUX

(30) Priorität: 31.10.1989 DE 8912866 U
(43) Veröffentlichungstag der Anmeldung: 16.10.1991
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.-Ing.
(86) Internationale Anmeldenummer: DE9000795
(87) Internationale Veröffentlichungsnummer: WO9106813

(56) Entgegenhaltungen:
- BE-A- 701 900
- DE-A- 3 718 115
- FR-A- 2 449 254

## Beschreibung

Die Erfindung betrifft einen Heizkessel zum Verbrennen flüssiger oder gasförmiger Brennstoffe gemäß Oberbegriff des Hauptanspruches.

Heizkessel der genannten Art sind allgemein bekannt und in im Detail unterschiedlichen, im Prinzip aber gleichen Konstruktionsformen in Benutzung. Im Prinzip gilt diese bekannte Kesselausbildung sowohl für Heizkessel aus Stahlblech als auch aus Guß, wobei die Gußheizkessel aus relativ schmalen, in einem Stück und im Kernguß hergestellten Einzelgliedern (siehe DE-A-20 17 992 und DE-A-37 18 115 bestehen, die, im Bereich relativ einer Vielzahl von Einzelgliedern bestehenden Block zusammengefügt werden. Um die Herstellung von Gußkesseln dieser Art einer einigermaßen rationellen Serienfertigung zugängig zu machen, muß ein beträchtlicher technischer Aufwand getrieben werden, und zwar insbesondere auch in Rücksicht darauf, daß die Einzelteile bzw. die Gußglieder in Kernguß hergestellt werden müssen. Die Bindemittel für das Binden des Formsandes der Kerne, die für die Ausbildung der Hohlräume in einem Kesselglied erforderlich sind, sind zum Teil hochgiftig. Der nach dem Guß nicht mehr verwendbare Kernformsand kann in der Regel deshalb nicht ohne weiteres auf normale Deponien abgelagert und muß auf Sonderdeponien verbracht werden, was mit hohen Kosten und mit erheblichen Umständen verbunden ist. Durch die Ausbildung von Gußkesseln aus einer Vielzahl von in sich bis auf die kleinen zu vernippelnden Öffnungen geschlossenen herzustellenden Einzelgliedern wird außerdem der Gußmaterialaufwand relativ groß, d.h., derartige Gußkessel haben zwangsläufig ein beträchtliches Gewicht.

Der Erfindung liegt demgemäß die Aufgabe zugrunde, einen Heizkessel der eingangs genannten Art zu verbessern und zu schaffen, der bezüglich seiner wesentlichen, den Feuerraum bildenden Teile aus bezüglich der Kondensatresistenz günstigem Material zu fertigen sein soll, wobei aber diese Teile, soweit sie aus Guß gebildet sind, kernlos gießbar und damit fertigungsrationell und umweltschonend herstellbar sein sollen und zwar mit den weiteren Maßgaben, einen solchen Kessel aus nur wenigen Teilen mit geringem Montageaufwand zusammenfügen und auf Grund des Ausbildungsprinzips für die den Feuerraum begrenzenden Teile auch Keramikmaterial in Betracht ziehen zu können.

Diese Aufgabe ist mit einem Heizkessel der eingangs genannten Art nach der Erfindung durch die in Kennzeichen des Anspruches 1 angeführten Merkmale gelöst. Vorteilhafte Weiterbildungen ergeben sich nach den Unteransprüchen.

Im Gegensatz zu bisherigen-Gußheizkesseln, die aus einer in sich in einem Stück mit Kernen gegossenen, miteinander wasserseitig zu vernippelnden, relativ schmalen Einzelgliedern bestehen, ist der neuartige Heizkessel aus geometrisch sehr einfachen Teilen gebildet, die auf einfache Weise und ohne Vernippelung abdichtbar zusammengefügt den Feuerraum bilden, während der das wasserführende Gehäuse nach außen abschließende Mantel einfach aus Stahlblech gebildet ist. Die auf Grund ihrer einfachen geometrischen Gestaltung kernlose Ausformbarkeit der Elemente läßt nicht nur den ganzen Kerngieß- und Entsorgungsaufwand für den Formsand entfallen, sondern sie läßt auch problemlos eine wesentlich größere Breitenbemessung der einzelnen Glieder im Vergleich zur heute üblichen Breitenbemessung von Gußgliedern zu. Der kernlose Guß der erfindungsgemäßen Glieder läßt außerdem problemlos und vorteilhaft besondere und weiterbildende Formgebungen an den Gliedern zu, die insbesondere in Richtung ausreichend druckfester Gestaltung, möglichst dünnwandiger Ausbildung der Wände und einfacher und prinzipiell gleicher Ausbildung der Endglieder zielen, was noch näher erläutert wird und was in einem Teil der Unteransprüche erfaßt ist.

Die erfindungsgemäße Ausbildung des Heizkessels bezüglich der Glieder hat auch noch den großen Vorteil, daß trotz der Gliederbauweise ein nicht durch enge und kleine Überströmöffnungen unterteilter, wasserführender Innenraum vorliegt, sondern ein Innenraum, der praktisch dem eines "normalen" Stahlheizkessels entspricht. Dadurch ist es möglich, unter Verwendung immer der gleichen Ringe und entsprechender Endglieder diese zu Kesseltypen unterschiedlicher Länge zusammenfügen zu können. Wesentlich ist dabei in Rücksicht auf die "Grün - Ausformbarkeit", daß in der Gießform vertikal orientierte Flächen eine entsprechende Konizität haben müssen, um bei der Herstellung der Gießform aus Sand das Positivmodell ziehen zu können. Auf Grund der geometrisch einfachen Form der Ringe ist aber auch die Voraussetzung geschaffen, diese Ringe aus Keramikmaterial bilden zu können. Die geometrisch einfache Form der Ringe ist insbesondere dadurch erreicht, daß bei einem derartigen Kessel die Außenwand des wasserführenden Innenraumes aus einem einfach herzustellenden Stahlblechmantel besteht.

Der erfindungsgemäße Heizkessel und vorteilhafte Weiterbildungen werden nachfolgend anhand der zeichnerischen Darstellung eines Ausführungsbeispieles näher erläutert.

Es zeigt schematisch
Fig.1 einen Längsschnitt durch den Heizkessel;
Fig.2 einen Querschnitt durch den Heizkessel;
Fig.3 vergrößert einen Detailschnitt gemäß Kreis A in Fig.1 und
Fig.4 vergrößert im Detailschnitt die bevorzugte Ausführungsform der Stahlmantelabdichtung.

Der Heizkessel besteht aus einem wasserführenden, mit Vor- und Rücklaufanschlüssen 1,2 versehenem Gehäuse 3, das von einem Feuerraum durchgriffen ist, dessen beidendige Öffnungen 5 mit Verschlüssen 6,7 versehen sind, von denen der eine 6 die Einsatzöffnung 8 für den Brenner 9 und der andere die Abgasführung enthält.

Für diesen Heizkessel ist nun wesentlich, daß das wasserführende Gehäuse 3 aus zwei Endgliedern 10, ferner aus mindestens zwei, die Feuerraumwand 4′ bildenden Ringen 11 und aus einem den wasserführenden Innenraum 13 nach außen abschließenden Stahlblechmantel 12 gebildet ist. Der Stahlblechmantel 12 und die Ringe 11 sind dabei mittels den Innenraum 13 durchgreifenden, an den Endgliedern 10 abgedichtet befestigten, auf den Umfang gleichmäßig verteilten Spannstäben 14 zwischen den Endgliedern 10 verspannt angeordnet. Die Art der Abdichtung und Befestigung der Spannstäbe 14 ist dabei aus der vergrößerten Detaildarstellung in Fig. 3 besser erkennbar. Ferner sind alle Stoßstellen zwischen dem Stahlblechmantel 12 und den Endgliedern 10, zwischen den Endgliedern 10 und den Ringen 11 und zwischen den Ringen 11 selbst mit Dichtungseinrichtungen 15 versehen. Auch dies ist deutlicher erkennbar in Fig. 3 dargestellt, d.h., die Dichtungseinrichtungen 15 sind in Form von Nut und Federn ausgebildet und in den Nuten 16 sind Dichtungsringe 17 angeordnet. Bei der dargestellten Ausführungsform handelt es sich bei den Ringen 11 und den beiden Endgliedern 10 um Gußteile, wobei die Ringe 11 feuerraumseitig mit Längsrippen 18 versehen sind. Wesentlich für diese Gußteile ist dabei ihre schwach konische Formgebung, und zwar in den Bereichen, für die das problemlose Ziehen des Positiv-Formmodelles aus dem Formsand gewährleistet sein muß, was keiner näheren Erläuterung bedarf. Wie ohne weiteres ersichtlich und vorstellbar, kommt man auf jeden Fall bei der Herstellung der Gießform sowohl für die Ringe 11 als auch die beiden Endglieder ohne den Einatz von Formkernen aus, da diese Elemente keine Hohlräume aufweisen. Um den brennerseitigen Verschluß 6 in Form einer den Brenner 9 tragenden Verschlußtür bequem aufsetzen und den daran befestigten Isolationsblock 6′ unterbringen zu können, ist das brennerseitige Endglied 10, wie dargestellt mit einem Anschlußringbund 19 versehen, welcher Ringbund 19, wie ersichtlich, ebenfalls im Querschnitt schwach konisch ausgeformt ist. Das andere abzugsseitige Endglied 10, das den Abzugsanschlußstutzen 20 aufweist, ist im wesentlichen als schwach gewölbte Scheibe , wie dargestellt ausgebildet. Hierbei ist lediglich der Anschlußstutzen 20 bezüglich seiner Wand schwach konisch ausgebildet. Sofern dies Gußungenauigkeiten verlangen, sind die an Stoßstellen beteiligten Elemente in diesen Bereichen spanabhebend bearbeitet. Die Anordnung der Spannstäbe 14, wie in Fig. 1 dargestellt, reicht an sich aus, um den wasserführenden Innenraum 13 sowohl nach innen zum Feuerraum 4 hin als auch nach außen abzudichten, was einfach durch Verspannen der beiden Endglieder 10 mittels der Spannstäbe erfolgt, da natürlich die Spannstäbe ihre Spannwirkung sowohl auf die Ringe 11 als auch den mit einer Längsschweißnaht endlos gemachten Stahlblechmantel und die eingebundenen Dichtungen 15 ausüben. Es ist aber auch ohne weiteres möglich, die Spannstäbe 14 in radialer Richtung näher an die Ringe heranzurücken, und zusätzlich, wie gestrichelt angedeutet, äußere Spannstäbe 14′ anzuordnen, wofür allerdings die Endglieder 10, wie gestrichelt dargestellt im Durchmesser vergößert werden müssen, um über den Stahlblechmantel 12 hinausragende Umfangsränder (siehe auch Fig. 2) zu erhalten, an denen dann die Spannstäbe 14′, angesetzt werden können. Abgesehen davon lassen sich aber auch ohne weiteres nur Anschlußfortsätze 22 (siehe Fig. 2) mit angießen, die dann als Widerlager für die äußeren Spannstäbe 14′ dienen. Da die Anbindung der Vor- und Rücklaufanschlüsse 1,2 am Stahlblechmantel 12 am einfachsten ist, werden diese, wie ebenfalls gestrichelt dargestellt, bevorzugt am Stahlblechmantel 12 angesetzt. Da die Ringe 11 eine denkbar einfache geometrische Form haben und da ferner ein sehr einfaches Zusammenfügungsprinzip der Ringe durch Verspannen zwischen den beiden Erdgliedern 10 vorliegt, ist damit auch die Möglichkeit eröffnet, diese Ringe 11 aus Keramikmaterial zu bilden, das ja bekanntlich bezüglich Kondensatfestipkeit noch wesentlich günstigere Eigenschaften aufweist als Gußeisen. Sofern solche Keramikteile bzw. Keramikringe nicht im Strangpreßverfahren, sondern im Formpreßvezfahren hergestellt werden, ist natürlich auch eine ausreichende Konizität erforderlich. Das beschriebene Bauprinzip ist natürlich auch für sogenannte vertikal aufgestellte Sturzbrennerheizkessel anwendbar, die keine topfartige Brennkammer 23′ aufweisen, sondern einen nach unten offenen Brennkammereinsatz. Dafür bedarf es lediglich einer entsprechenden Umgestaltung der Endglieder 10, da hierbei die abzuführenden Rauchgase im Bereich des brennerseitigen Endgliedes 10 abgeführt werden, nachdem sie im Bereich des anderen und dann unten angeordneten Endgliedes 10 lediglich um und in den im Querschnitt ringförmigen Heizgaszug nach oben umgelenkt werden.

Da sich aufgrund unterschiedlicher Wärmebelastungen einerseits an der Feuerraumwand 4′ und andererseits am Stahlblechmantel 12 unterschiedliche Wärmedehnungen dieser Teile ergeben können, ist die Abdichtung des Sthalblechmantels 12 gemäß Fig. 4 ausgebildet, d.h., der Stahlblechmantel 12 sitzt mit Schiebesitz und mindestens einseitig mit einer Ringdichtung 15′ versehen in einer entsprechenden Nut 23 der Endglieder 10.

## Patentansprüche

1. Heizkessel zum Verbrennen flüssiger oder gasförmiger Brennstoffe, bestehend aus einem wasserführenden, mit Vor- und Rücklaufanschlüssen (1,2) versehenen Gehäuse (3), das von einem Feuerraum (4) durchgriffen ist, dessen beidendige Öffnungen (5) mit Verschlüssen (6,7) versehen sind, von denen der eine (6) die Einsatzöffnung (8) für den Brenner (9) und der andere (7) die Abgasabführung enthält,
**dadurch gekennzeichnet,**
daß das wasserführende Gehäuse (3) aus zwei Endgliedern (10), ferner aus mindestens zwei die Feuerraumwand (4′) bildenden Ringen (11) und aus einem den wasserführenden Innenraum nach außen abschließenden Stahlblechmantel (12) gebildet ist, wobei der Stahlblechmantel (12) und die Ringe (11) mittels den Innenraum (13) durchgreifenden, an den Endgliedern (10) abgedichtet befestigten, auf den Umfang gleichmäßig verteilten Spannstäben (14) zwischen den Endgleidern (10) verspannt angeordnet und alle Stoßstellen zwischen dem Stahlblechmantel (12) und den Endgliedern (10) und den Ringen (11) und zwischen den Ringen (11) mit Dichtungseinrichtungen (15) versehen sind.

2. Heizkessel nach Anspruch 1,
**dadurch gekennzeichnet**,
daß die Dichtungseinrichtungen (15) in Form von Nut- und Federn ausgebildet und in den Nuten (16) Dichtungsringe (17) angeordnet sind.

3. Heizungskessel nach Anspruch 1 oder 2,
**dadurch gekennzeichnet**,
daß die Endglieder (10) aus Guß und die Ringe (11) aus Guß- oder Keramikmaterial gebildet sind.

4. Heizkessel nach einem der Ansprüche 1 bis 3,
**dadurch gekennzeichnet**
daß die Ringe (11) feuerraumseitig mit Längsrippen (18) versehen sind.

5. Heizkessel nach einem der Ansprüche 1 bis 4,
**dadurch gekennzeichnet**
daß das brennerseitige Endglied (10) mit einem Anschlußringbund (19) für den Anschluß des Heizkesselverschlusses (6) versehen ist.

6. Heizkessel nach einem der Ansprüche 1 bis 5,
**dadurch gekennzeichnet**
daß das abzugsseitige Endglied (10) als mit dem Abzugsanschlußtutzen (20) versehene, im wesentlichen schwach gewölbte Scheibe ausgebildet ist.

7. Heizkessel nach einem der Ansprüche 1 bis 6,
**dadurch gekennzeichnet**
daß die beiden Endglieder (10) auch außerhalb des zwischen diesen verspannten Stahlblechmantels (12) mit Spannstäben (14′) verbunden und diese an überstehenden Rändern (21) oder Anschlußfortsätzen (22) der Endglieder (10) befestigt sind.

8. Heizkessel nach einem der Ansprüche 1 bis 7,
**dadurch gekennzeichnet**
daß die Endglieder (10) und die Ringe (11) in ihrer Formgebung "grün - ausformbar" ausgebildet sind.

9. Heizkessel nach einem der Ansprüche 1 bis 8,
**dadurch gekennzeichnet**
daß die Vor- und Rücklaufanschlüsse (1,2) am Stahlblechmantel (12) angeschlossen sind.

10. Heizkessel nach einem der Ansprüche 1 bis 9, **dadurch gekennzeichnet**
daß die Enden des Stahlblechmantels (12) mit Schiebesitz in Nuten (23) der Endglieder (10) eingebunden und in den Nuten (23) mit mindestens einer Rindichtung (15′) umgeben sind.

## Claims

1. A heating boiler for the combustion of liquid or gaseous fuels, comprising a water-carrying housing (3) provided with connections (1,2) for the forward and return flow, with a firing chamber (4) passing through the said housing (3) the both-ended openings (5) of which chamber are provided with closures (6,7) of which one (6) contains the charge port (8) for the burner (9) and the other (7) contains the exhaust gas discharge,
characterized in that the water-carrying housing (3) is formed of two end sections (10), of at least two rings (11) forming the wall (4) of the firing chamber, and of a steel sheet jacket (12) outwardly closing the water-carrying interior chamber, with the steel sheet jacket (12) and the rings (11) by means of clamping rods passing through the interior chamber (13) and being secured, in sealing manner, to the end sections (10) and peripherally uniformly distributed, being disposed, in clamping manner, between the end sections (10), and all joints between the steel sheet jacket (12) and the end sections (10), between the end sections (10) and the rings (11) and between the rings (11) being provided with sealing means (15).

2. A heating boiler according to claim 1,
characterized in that the sealing means (15) are of groove- and-tongue-type configuration and that sealing rings are provided within the grooves (16).

3. A heating boiler according to claims 1 or 2,
characterized in that the end sections (10) are formed of cast iron and the rings (11) are formed of cast iron or ceramic material.

4. A heating boiler acccording to claims 1 to 3,
characterized in that the rings (11), on the firing chamber side, are provided with longitudinal fins.

5. A heating boiler according to any one of claims 1 to 4,
characterized in that the burner-sided end section (10) is provided with a connecting annular flange (19) for connection of the heating boiler closure (6).

6. A heating boiler according to any one of claims 1 to 5,
characterized in that the discharge-sided end section (10) is in the form of a disc substanaialy weakly curved and provided with the discharge connecting nozzle (20).

7. A heating boiler according to claims 1 to 6,
characterized in that the two end sections (10) also externally of the steel sheet jacket (12) clamped therebetween are connected to clamping rods (14′) and that the same are secured to projecting edges (21) or connecting extensions (22) of the end sections (10).

8. A heating boiler according to any one of claims 1 to 7,
characterized in that the end members (10) and the rings (11) are of a "green-mouldable" configuration.

9. A heating boiler according to any one of claims 1 to 8,
characterized in that the connections (1,2) for the forward and return flow are connected to the steel sheet jackets (12).

10. A heating boiler according to any one of claims 1 to 9,
characterized in that the ends of the steel sheet jacket (12) are bonded, with slide seat, into the grooves (23) of the end sections (10) and, in the grooves (23), are surrounded by at least one annular sealing (15′).

## Revendications

1. Chaudière de chauffage pour la combustion de combustibles liquides ou gazeux constituée par un bâti conducteur d'eau (3), équipé de raccords aller et retour (1, 2), qui est traversé par un foyer (4) dont les ouvertures (5) aux deux extrémités sont pourvues de fermetures (6. 7), l'une d'entre elles (6) contenant l'ouverture de charge (8) pour le brûleur (9) et l'autre (7) l'évacuation du gaz perdu,
**caractérisée en ce**
que le bâti conducteur d'eau (3) est formé par deux éléments d'extrémité (10), de plus par au moins deux anneaux (11) qui forment la paroi du foyer (4′) et par une enveloppe en tôle d'acier (12) qui ferme l'intérieur conducteur d'eau vers l'extérieur, l'enveloppe en tôle d'acier (12) et les anneaux (11) étant placés en étant tendus entre les éléments d'extrémité (10) à l'aide de baguettes de tension (14) qui traversent l'intérieur (13), qui sont fixées en étant étanchées aux éléments d'extrémité (10) et qui sont réparties régulièrement sur la périphérie et tous les joints entre l'enveloppe en tôle d'acier (12) et les éléments d'extrémité (10), entre les éléments d'extrémité (10) et les anneaux (11) et entre les anneaux (11) étant équipés de dispositifs d'étanchéité (15).

2. Chaudière de chauffage selon la revendication 1,
**caractérisée en ce**
que les dispositifs d'étanchéité (15) sont configurés en forme de rainures et languettes et que des anneaux d'étanchéité (17) sont placés dans les rainures (16).

3. Chaudière de chauffage selon la revendication 1 ou 2,
**caractérisée en ce**
que les éléments d'extrémité (10) sont formés en fonte et les anneaux (11) en matière coulée ou céramique.

4. Chaudiére de chauffage selon l'une des revendications 1 à 3,
**caractérisée en ce**
que les anneaux (11) sont équipés du côté du foyer de nervures longitudinales (18).

5. Chaudière de chauffage selon l'une des revendications 1 à 4,
**caractérisée en ce**
que l'élément d'extrémité côté brûleur (10) est équipé d'un collet annulaire de raccord (19) pour le raccord de la fermeture de la chaudière de chauffage (6).

6. Chaudière de chauffage selon l'une des revendications 1 à 5,
**caractérisée en ce**
que l'élément d'extrémité côté évacuation (10) est formé comme un disque qui est substantiellement légèrement vôuté et qui est pourvu de la tubulure de raccord d'évacuation (20).

7. Chaudière de chauffage selon l'une des revendications 1 à 6,
**caractérisée en ce**
que les deux éléments d'extrémité (10) sont reliés à des baguettes de tension (14′) également en dehors de l'enveloppe en tôle d'acier (12) tendue entre ceux-ci et que celles-ci sont fixées aux bords en saillie (21) ou aux prolongements de raccord (22) des éléments d'extrémité (10).

8. Chaudière de chauffage selon l'une des revendications 1 à 7,
**caractérisée en ce**
que les éléments d'extrémité (10) et les anneaux (11) sont configurés de conception "pouvant être démoulés à l'état vert".

9. Chaudière de chauffage selon l'une des revendications 1 à 8,
**caractérisée en ce**
que les raccords aller et retour (1, 2) sont raccordés à l'enveloppe en tôle d'acier (12).

10. Chaudière de chauffage selon l'une des revendications 1 à 9,
**caractérisée en ce**
que les extrémités de l'enveloppe en tôle d'acier (12) sont intégrées avec ajustement coulissant dans les rainures (23) des éléments d'extrémité (10) et sont entourées dans les rainures (23) par au moins une étancheité annulaire (15′).
